# EUROPÄISCHE PATENTSCHRIFT

(11) **EP 3 969 677 B1**
(45) Veröffentlichungstag und Bekanntmachung des Hinweises auf die Patenterteilung: **04.10.2023**
(21) Anmeldenummer: 20726407.8
(22) Anmeldetag: 15.05.2020
(51) Int. Cl.: E03C 1/04, E03C 1/084

(54) **SANITÄRE AUSLAUFEINHEIT**
SANITARY DRAIN UNIT
UNITÉ D'ÉCOULEMENT SANITAIRE

(30) Priorität: 16.05.2019 DE 202019102785 U
(43) Veröffentlichungstag der Anmeldung: 23.03.2022
(73) Patentinhaber: Neoperl GmbH, 79379 Müllheim (DE)
(72) Erfinder: WALSER, Dietmar, 79588 Efringen-Kirchen (DE); SCHÜRLE, Holger, 79379 Müllheim (DE)
(74) Vertreter: Mertzlufft-Paufler, Cornelius
(86) Internationale Anmeldenummer: PCT/EP2020/063636
(87) Internationale Veröffentlichungsnummer: WO 2020/229665

(56) Entgegenhaltungen:
- EP-A2- 2 586 919
- WO-A1-2013/162359
- DE-U1-202013 002 189
- US-A1- 2010 071 778

## Beschreibung

Die Erfindung beschreibt eine sanitäre Auslaufeinheit zum Einsetzen in ein Wasserabgabegerät, mit einem Wasseranschluss und einem Wasseraustritt.

Solche sanitären Auslaufeinheiten sind im Stand der Technik beispielsweise aus der US 2010/071778 A1, der WO 2013/162359 A1, der EP 2 586 919 A2 oder der DE 20 2013 002189 U1 bekannt, wobei der Einbau in ein Wasserabgabegerät zum Teil umständlich und aufwändig ist.

Die Erfindung stellt sich daher die Aufgabe den Einbau in ein Wasserabgabegerät zu vereinfachen.

Diese Aufgabe wird erfindungsgemäß durch eine sanitäre Auslaufeinheit mit den Merkmalen des Anspruch 1 gelöst.

Insbesondere ist die erfindungsgemäße sanitäre Auslaufeinheit dadurch gekennzeichnet, dass sie wenigstens ein Halteelement aufweist, das zwischen einer Freigabeposition und einer Halteposition wechselbar ist, wobei in der Halteposition die sanitäre Auslaufeinheit eine größere Umfangskontur aufweist als in der Freigabeposition.

Die Umfangskontur kann beispielsweise der größtmöglichen Einbauöffnung entsprechen, in die die sanitäre Auslaufeinheit einsetzbar ist. Eine Vergrößerung dieser Umfangskontur würde dann dazu führen, dass die sanitäre Auslaufeinheit in der Einbauöffnung gehalten wird, beispielsweise formschlüssig und/oder kraftschlüssig. Die Umfangskontur entspricht dabei nicht dem tatsächlich größten Umfang der sanitären Auslaufeinheit. Dieser kann beispielsweise durch einen Rand oder eine Frontblende gebildet sein, der nicht in die Einbauöffnung eingesetzt wird, sondern beispielsweise auf einer Wand eines Möbelstücks aufliegt.

Ebenfalls kann die tatsächliche Einbauöffnung kleiner sein als die Umfangskontur, indem die Einbauöffnung beispielsweise Rundungen der sanitären Auslaufeinheit nachbildet.

In einer vorteilhaften Ausführung ist das Halteelement als elastisches Biegeelement ausgebildet. Das Biegeelement kann beispielsweise in seinem entspannten Zustand in einer Halteposition sein und beim Einsetzen der sanitären Auslaufeinheit in eine Einbauöffnung durch die Wandung der Einbauöffnung in eine Freigabeposition bewegt werden und in eingesetzten Zustand wieder in seine ursprüngliche Halteposition zurückfedern. Dabei kann in der Halteposition beispielsweise ein Kraftschluss und/oder ein Formschluss mit der Wandung erfolgen.

In der erfindungsgemäßen Ausbildung weist die sanitäre Auslaufeinheit ein Verriegelungselement auf, das zum Bewegen, insbesondere Verbiegen, oder Halten des Halteelements zwischen einer ersten Position, in der das Halteelement in seiner Freigabeposition ist, und einer zweiten Position, in der das Halteelement in seiner Halteposition ist, verschiebbar ist. Das Verriegelungselement kann beispielsweise das Biegeelement in seiner Halteposition halten, so dass eine Entnahme aus der Einbauöffnung verhindert ist.

Es ist dabei auch möglich, dass das Biegeelement in seinem entspannten Zustand in der Freigabeposition ist und durch das Verriegelungselement in seine Halteposition bewegt wird.

Dabei kann es vorteilhaft sein, wenn die Umfangskontur das Verriegelungselement zumindest in dessen Halteposition umläuft.

In einer vorteilhaften Ausführung weist die sanitäre

Auslaufeinheit wenigstens ein Arretierungsmittel auf, das in der Halteposition mit einem weiteren Arretierungsmittel zusammenwirkt. Das Arretierungsmittel kann beispielsweise eine Nut sein, die mit einer Rastnase zusammenwirkt.

Insbesondere zweckmäßig ist es, wenn das weitere Arretierungsmittel am Halteelement und/oder einem Verriegelungselement und/oder einer Gehäusewandung angeordnet ist.

In einer weiteren Ausführung der Erfindung ist in der Halteposition eine Umfangskontur der sanitären Auslaufeinheit durch das Halteelement vergrößert.

Die Umfangskontur kann im Wesentlichen das Einbaumaß der sanitären Auslaufeinheit, insbesondere die Maximalgröße einer Einbauöffnung in einem Wasserabgabegerät, oder eines Teils der Auslaufeinheit definieren. Die Umfangskontur ist dabei nicht zwangsläufig eine tatsächlich vorhandene umlaufende Kontur der sanitären Auslaufeinheit. Sie kann auch durch einzelne Punkte der sanitären Auslaufeinheit aufgespannt sein, beispielsweise ähnlich einem Gummiband. Demnach kann die physische Ausdehnung der sanitären Auslaufeinheit stellenweise geringer sein als die aufgespannte Umfangskontur. Die Umfangskontur kann insbesondere um das Halteelement herumführen.

Das Halteelement ist dabei so ausgebildet, dass es in seiner Halteposition diese Umfangskontur vergrößert. Dadurch kann beispielsweise eine Klemmspannung auf eine Wandung einer Einbauöffnung ausgeübt werden. Es kann aber auch eine Wandung eines Wasserabgabegeräts von dem Halteelement hintergriffen werden.

Das Halteelement kann beispielsweise als drehbare Exzenterscheibe oder schraubenförmiges Objekt ausgebildet sein.

In einer Ausführung ist das Halteelement so ausgebildet, dass es in der Halteposition eine Wandung eines Wasserabgabegeräts zumindest teilweise hintergreifen kann und/oder hintergreift. Beispielsweise kann die Wandung eine Haltekante einer Armatur bilden.

In einer vorteilhaften Ausführung ist das Verriegelungselement als Stift ausgebildet. Der Stift ist dabei vorzugsweise in seiner axialen Erstreckungsrichtung innerhalb des Halteelements beweglich.

Das Verriegelungselement, insbesondere der Stift, kann praktisch beliebig geformt sein. Er kann etwa einen eckigen, insbesondere drei- bis fünfeckigen, Querschnitt aufweisen. In einer zweckmäßigen Ausführung weist das Verriegelungselement einen runden oder abgeflacht runden Querschnitt auf.

In einer vorteilhaften Ausführung weist die sanitäre Auslaufeinheit im Bereich des Halteelements eine Einführöffnung zum Einführen eines Verriegelungselements auf.

Vorzugsweise wird durch das Einführen des Verriegelungselements das Halteelement in die Halteposition bewegt und/oder gehalten.

Zweckmäßigerweise ist das Verriegelungselement aus der Öffnung vollständig entnehmbar. Auf diese Weise kann das Verriegelungselement als separates Element ausgebildet sein, das vollständig aus dem Halteelement entfernbar ist. Dabei kann es auch zweckmäßig sein, wenn das Verriegelungselement zum Entfernen nach innen durchdrückbar ist, so dass es keine Handhabe zum Herausziehen benötigt und beispielsweise in seiner zweiten Position bündig mit der sanitären Auslaufeinheit abschließt.

In einer Ausführung weist die sanitäre Auslaufeinheit und/oder das Halteelement eine Gleitfläche auf, an der das Verriegelungselement beim Einführen in die Öffnung zur Bewegung des Halteelements abgestützt ist. Die Gleitfläche wirkt somit einerseits als Widerlager, damit das Verriegelungselement eine Biege- oder Haltekraft auf das Halteelement ausüben kann.

In einer vorteilhaften Ausführung weist die Gleitfläche und das Verriegelungselement jeweils ein Arretiermittel auf, die bei vollständig eingesetztem Verriegelungselement zusammenwirken.

Prinzipiell kann die sanitäre Auslaufeinheit mehrere Halteelemente aufweisen, so dass ein sicherer Halt gewährleistet ist.

In einer alternativen Ausführung weist die sanitäre Auslaufeinheit einen Rand auf, der eine, insbesondere kreisförmige, Umfangskontur definiert. Auf diese Weise kann die sanitäre Auslaufeinheit beispielsweise in einer Armatur einsetzbar sein.

In einer Ausführung ist das Biegeelement als Biegesteg ausgebildet. Das Biegeelement ist dabei vorzugsweise einseitig oder zweiseitig gehaltenen. Insbesondere ist das Biegeelement quer zu einer Einsetzrichtung der sanitären Auslaufeinheit deformierbar.

In einer Ausführung ist das Biegeelement durch eine bogenförmige Ausnehmung in dem Rand des sanitären Einsetzteils gebildet.

In einer Ausführung ist die oder eine Haltenase auf der radialen Außenfläche des Biegeelements angeordnet, insbesondere wobei sich die Haltenase in axialer Richtung etwa über die halbe Höhe des Rands der sanitären Auslaufeinrichtung erstreckt. Die Haltenase steht dabei radial nach außen über den Rand der sanitären Auslaufeinheit hervor. Auf diese Weise vergrößert das Halteelement die Umfangskontur in seiner Halteposition.

In einer Ausführung weist die Haltenase eine Schräge auf, so dass die radiale Erstreckung zu einer inneren Kante der sanitären Auslaufeinheit oder des Rands hin abnimmt. Hierbei kann vorgesehen sein, dass an dem der inneren Kante abgewandten axialen Ende der Haltenase eine Haltekante angeordnet ist, die eine Haltekante einer Armatur hintergreifen kann.

In einer Ausführung sind mehrere gleichartige Halteelemente entlang des Rands, vorzugsweise gleichförmig, verteilt angeordnet. Auf diese Weise ist eine sichere Befestigung der sanitären Auslaufeinheit möglich. Vorzugsweise weist die sanitäre Auslaufeinheit mehr als zwei, besonders vorzugsweise mehr als vier, insbesondere sechs oder mehr, Halteelemente auf.

In einer Ausführung sind die Biegeelemente in Umfangsrichtung insgesamt länger als die Hälfte des Umfangs des Rands. Insbesondere sind die Biegeelemente in Umfangsrichtung jeweils länger als die Stege zwischen den Biegeelementen.

In einer Ausführung weist die sanitäre Auslaufeinheit an einer dem Halteelement abgewandten Seite eine Auflage auf, die eine Wandung eines Wasserabgabegeräts hintergreifen kann oder hintergreift. Auf diese Weise kann die Anzahl der notwendigen Halteelemente reduziert werden, so dass beispielsweise nur ein oder zwei Halteelemente notwendig sind.

Der Wasseranschluss kann gemäß einem gebräuchlichen Standard ausgebildet sein. In einer Ausführung ist der Wasseranschluss als Steckanschluss ausgebildet. Auf diese Weise ist eine einfache und sichere Verbindung mit einer Wasserversorgung möglich.

Besonders zweckmäßig kann es sein, wenn im Wasseranschluss ein Ventil angeordnet ist, vorzugsweise über einen Schlauch mit einem Grundkörper, der das Halteelement trägt, verbunden.

Die sanitäre Auslaufeinheit besitzt einen Wasseraustritt, der einen Strahlregler, einen Durchflussbegrenzer und/oder ein Sieb aufweisen kann. Diese können in beliebiger Kombination eine Einheit bilden oder einteilig mit der sanitären Auslaufeinheit ausgebildet sein.

In einer vorteilhaften Ausführung weist die sanitäre Auslaufeinheit eine Aufnahme zum Einsetzen eines Strahlreglers, insbesondere ein Innengewinde zum Einschrauben eines Strahlreglers, auf. Auf diese Weise kann der Strahlregler einfach ausgetauscht oder gereinigt werden.

Die Erfindung umfasst auch die Verwendung einer sanitären Auslaufeinheit in einem Wasserabgabegerät, wobei das Wasserabgabegerät eine der Umfangskontur der sanitären Auslaufeinheit angepasste Einbauöffnung aufweist und das Halteelement in seiner Halteposition eine Wandung des Wasserabgabegeräts, insbesondere der Einbauöffnung, hintergreift. Beispielsweise kann die Wandung eine Haltekante einer Armatur bilden.

Die Erfindung umfasst ebenfalls ein Wasserabgabegerät, insbesondere Möbelstück, mit einer erfindungsgemäßen sanitären Auslaufeinheit.

Die Erfindung ist nachfolgend anhand eines vorteilhaften Ausführungsbeispiels mit Bezug auf die beiliegenden Zeichnungen näher erläutert.

Es zeigt:
- Fig. 1:: eine schräge Unteransicht einer ersten erfindungsgemäßen sanitären Auslaufeinheit,
- Fig. 2:: eine weitere Ansicht der sanitären Auslaufeinheit der Fig. 1,
- Fig. 3:: eine schematische Darstellung einer sanitären Auslaufeinheit zur Veranschaulichung der Umfangskontur,
- Fig. 4:: eine Schnittdarstellung eines erfindungsgemäßen Wasserabgabegeräts mit einer erfindungsgemäßen sanitären Auslaufeinheit gemäß Fig. 1,
- Fig. 5:: eine Explosionsdarstellung des Wasserabgabegeräts der Fig. 4,
- Fig. 6:: eine Darstellung des Wasserabgabegeräts der Fig. 4 mit freien Verriegelungselementen,
- Fig. 7:: eine Darstellung des Wasserabgabegeräts der Fig. 4 mit in die Halteelemente eingesetzten Verriegelungselementen,
- Fig. 8:: eine Darstellung des Wasserabgabegeräts der Fig. 4 mit nach innen durchgedrückten Verriegelungselementen,
- Fig. 9:: eine Schnittdarstellung eines Wasserabgabegeräts mit einer erfindungsgemäßen sanitären Auslaufeinheit mit einem Arretiermittel,
- Fig. 10:: eine Schnittdarstellung eines Wasserabgabegeräts mit einer weiteren erfindungsgemäßen sanitären Auslaufeinheit,
- Fig. 11:: eine Unteransicht einer weiteren erfindungsgemäßen sanitären Auslaufeinheit,
- Fig. 12:: eine Schrägdarstellung der sanitären Auslaufeinheit der Fig. 11,
- Fig. 13:: eine Armatur mit einer sanitären Auslaufeinheit nach Fig. 11 in einer Einführposition,
- Fig. 14:: die Armatur der Fig. 13 mit der sanitären Auslaufeinheit in einer zweiten Einführposition,
- Fig. 15:: eine Unteransicht der Armatur der Fig. 14,
- Fig. 16:: die Armatur der Fig. 13 mit der sanitären Auslaufeinheit in der Endposition und
- Fig. 17:: die Armatur der Fig. 16 mit eingesetztem Strahlregler.

Die Fig. 1 und 2 zeigen eine sanitäre Auslaufeinheit, die im Ganzen mit 1 bezeichnet ist. Die sanitäre Auslaufeinheit 1 besitzt einen Grundkörper 2, einen Wasseranschluss 3 und einen Wasseraustritt 4.

Der Wasseranschluss 3 weist einen Steckverbinder zum Verbinden mit einem Schlauch 31 (vgl. Fig. 13, 14, 16, 17) auf.

Alternativ kann der Wasseranschluss 3 auch andere Verbindungsarten aufweisen, etwa eine Pressverbindung mit einem Rohr.

Der Wasseraustritt 4 weist einen im Wesentlichen zylinderförmigen Raum 5 auf, der an einem Ende offen ist. Das andere Ende des Raumes 5 mündet in einen Rohrabschnitt 9, an dessen freien Ende der Wasseranschluss 3 angeordnet ist. Im gezeigten Beispiel bildet der Rohrabschnitt 9 zur Längsachse des Raums 5 einen rechten Winkel. Für andere Einbausituationen (z.B. Fig. 13, 14, 16, 17) kann der Rohrabschnitt jedoch auch in einem anderen Winkel angeordnet sein.

Am offenen Ende des Raumes 5 ist zudem ein Innengewinde 6 angeordnet, insbesondere zum Einschrauben eines Strahlreglers 23 (vgl. z.B. Fig. 4, 5, 9, 10 oder 17), eines Durchflussmengenreglers oder einer Kombination der beiden. Alternativ kann der Strahlregler bereits im Wasseraustritt 4 angeordnet sein. Der Grundkörper 2 oder die sanitäre Auslaufeinheit 1 insgesamt kann auch einstückig mit einem Strahlregler ausgebildet sein.

Der Grundkörper 2 besitzt eine Frontplatte 7, die am offenen Ende des Raumes 5 angeordnet ist und einen vergrößerten Durchmesser besitzt, so dass ein Rand 8 gebildet ist, der radial über den Außenumfang des Raumes 5 hervorsteht. Im Beispiel besitzt der Rand 8 an dem vom Wasseranschluss 3 gegenüberliegenden Ende eine rechteckige Erweiterung, so dass zwei Ecken 10 gebildet sind.

In jeder Ecke 10 ist ein Halteelement 11 angeordnet. Ein Halteelement 11 besitzt zwei Biegeelemente 12, die jeweils eine nach außen vorstehende Haltenase 13 aufweisen. Ist die sanitäre Auslaufeinheit 1 in ein Wasserabgabegerät 20 eingebaut, greift diese Haltenase 13 hinter eine Wandung 22 des Wasserabgabegeräts 20 und gewährt somit einen sicheren Halt, wie in Fig. 4 gezeigt.

Zwischen der Wandung des Raumes 5 und den Biegeelementen 12 weist die Ecke 10 eine Einführöffnung 15 auf, in die ein Verriegelungselement 14 einsetzbar ist.

Am Außenumfang des Raumes 5 ist im Bereich der Einführöffnung 15 und gegenüber den Biegeelementen 12 eine Gleitfläche 16 angeordnet, an der das Verriegelungselement 14 beim Einführen entlanggleitet und gegenüber den Biegeelementen 12 abgestützt ist. Die Gleitfläche 16 bildet somit ein Widerlager für das Verriegelungselement 14 zur Aufbringung einer Haltekraft gegenüber den Biegeelementen 12.

An dem den Halteelementen 11 abgewandten Ende der sanitären Auslaufeinheit 1 bildet der Wasseranschluss 3 eine Auflage 17, die eine Wandung eines Wasserabgabegeräts hintergreift.

Beim Einführen in eine Einbauöffnung 21 werden die Biegeelemente 12 durch die Begrenzung der Einbauöffnung 21 nach innen gebogen, so dass das Halteelement 11 in eine Freigabeposition gelangt, wodurch ein Einsetzen möglich ist. Im eingebauten Zustand werden die Verriegelungselemente 14 in die dafür vorgesehenen Einführöffnungen 15 eingesetzt. Dadurch werden die Biegeelemente 12 in ihre Ausgangslage bewegt und das Halteelement 11 in seine Halteposition überführt.

Die sanitäre Auslaufeinheit 1 besitzt eine Umfangskontur 18, die in Fig. 3 veranschaulicht ist. Die Umfangskontur 18 wird im Wesentlichen durch die Außenwandung des Raumes 5 sowie die beiden Halteelemente 11 aufgespannt. Die Umfangskontur 18 folgt jedoch nicht zwangsläufig der oder einer physischen Begrenzung der sanitären Auslaufeinheit 1. Wie in Fig. 3 zu sehen ist, gibt es Bereiche 19 zwischen den Halteelementen 11 und dem Raum 5, in denen die Umfangskontur 18 praktisch "in der Luft" verläuft. Dabei definiert die Umfangskontur 18 im Wesentlichen ein einfaches Einbaumaß der sanitären Auslaufeinheit 1, wobei dieses Einbaumaß der größten Einbauöffnung 21 entspricht. Die Einbauöffnung 21 kann tatsächlich kleiner sein als die Umfangskontur 18, beispielsweise indem die Rundungen des Raumes 5 nachgebildet sind. In jedem Fall verläuft die Umfangskontur 18 nie außerhalb des Randes 8, so dass der Rand an jeder Stelle eine Auflagefläche bildet.

Die Fig. 4 bis 8 zeigen ein Wasserabgabegerät 20 mit einer erfindungsgemäßen sanitären Auslaufeinheit 1. Ein solches Wasserabgabegerät 20 kann beispielsweise ein Möbelstück, insbesondere ein Sanitärmöbelstück, eine Armatur oder ein anderes Wasserabgabegerät sein. In das Innengewinde 6 der sanitären Auslaufeinheit 1 ist im Beispiel ein Strahlregler 23 eingeschraubt.

Das Wasserabgabegerät 20 besitzt eine Einbauöffnung 21, die im Wesentlichen der Umfangskontur 18 der sanitären Auslaufeinheit 1 entspricht. Die Einbauöffnung 21 ist in einer Wandung 22 des Wasserabgabegeräts 20 angeordnet.

Die sanitäre Auslaufeinheit 1 besitzt zwei Halteelemente 11 und an ihrem den Halteelementen 11 gegenüberliegenden Ende einen Wasseranschluss 3, der gleichzeitig als Auflage 17 dient, die die Wandung 22 hintergreift. Die Wandung 22 liegt somit im Bereich des Wasseranschlusses 3 zwischen dem Rand 8 und der Auflage 17, wobei vorzugsweise eine Klemmung der Wandung 22 vorliegt, so dass ein wackelfreier Sitz gewährleistet ist.

Im Beispiel ist die Frontplatte 7 der sanitären Auslaufeinheit 1 bündig mit der Wandung 22 ausgestaltet. Das Verriegelungselement 14 ist ebenfalls bündig mit der Fronplatte 7 angeordnet, so dass insgesamt eine flache und einfach zu reinigende Oberfläche gebildet wird. Die Einbauöffnung 21 besitzt dazu eine Fase 24, in der der Rand 8 versinkt. Der Rand 8 kann dazu ebenfalls eine Fase aufweisen.

An den Halteelementen 11 hintergreifen die Haltenasen 13 die Wandung 22. Beim Einsetzen der sanitären Auslaufeinheit 1 in die Einbauöffnung 21 werden die Biegeelemente 12 der Halteelemente 11 zunächst durch die Wandung 22 in eine Freigabeposition gebogen, so dass ein Einsetzen möglich ist. In der Einbaulage entspannen sich die Biegeelemente 12 und die Halteelemente 11 gehen in ihre Halteposition zurück, wie in Fig. 6 dargestellt. Zum Fixieren werden nun die Verriegelungselemente 14 in die dafür vorhandenen Einführöffnungen 15 eingeschoben. Diese üben nun in Verbindung mit den Gleitflächen 16 eine Haltekraft auf die Biegeelemente 12 aus, so dass die Halteelemente 11 in ihrer Halteposition gehalten werden, wie in Fig. 7 dargestellt.

Die Haltenasen 13 vergrößern dabei in der Halteposition die Umfangskontur 18, wodurch die sanitäre Auslaufeinheit 1 in der Einbauöffnung 21 sicher gelhalten wird.

Zum Entfernen der sanitären Auslaufeinheit 1 können die Verriegelungselemente 14 gemäß Fig. 8 nach innen durchgedrückt werden, so dass die Biegeelemente 12 freigegeben sind. Durch Ziehen der sanitären Auslaufeinheit 1 werden die Biegeelemente 12 durch die Wandung 22 wieder in ihre Freigabeposition gebogen und die sanitäre Auslaufeinheit 1 kann aus der Einbauöffnung 21 entnommen werden. Die freien Verriegelungselemente 14 können aufgesammelt und zum erneuten Verriegeln wiederverwendet werden.

Die Fig. 9 zeigt eine sanitäre Auslaufeinheit 1, die im Wesentlichen der Ausführung der vorhergehenden Zeichnungen entspricht. Hier weist jedoch die sanitäre Auslaufeinheit 1 zusätzlich an der Gleitfläche 16 eine Nut 25 oder Vertiefung als Arretierungsmittel auf. Das Verriegelungselement 14 besitzt dazu passend eine Rastnase 26 als Arretierungsmittel. In der zweiten Position des Verriegelungselements 14, also in der Halteposition des Halteelements 11, greift die Rastnase 26 in die Nut 25 ein und verhindert somit ein herausgleiten des Verriegelungselements 14 und sorgt dafür, dass die abströmseitige Stirnfläche des Verriegelungselements 14 bündig in einer Ebene mit der Stirnfläche des Grundkörpers 2 und/oder der Frontplatte 7 abschließt.

Die Fig. 10 zeigt eine weitere Ausführung der Erfindung. Hier vergrößert das Halteelement 11 in der Halteposition nicht die Umfangskontur. Stattdessen wird die sanitäre Auslaufeinheit 1 in der Einbauöffnung 21 durch eine Presspassung gehalten. Die Haltekraft wird hier auch durch Verriegelungselemente 14 erzeugt, die die Halteelemente 11 in der Halteposition in einer Presspassung halten. Zusätzlich können auch hier Arretierungsmittel wie in Fig. 9 gezeigt vorhanden sein.

Bei dieser Ausführung hintergreift die sanitäre Auslaufeinheit 1 die Wandung 22 des Wasserabgabegeräts 20 nicht, weshalb diese Ausführung insbesondere für dickere Wandungen 22 vorteilhaft sein kann.

Die Fig. 11 und 12 zeigen eine zweite Ausführung einer sanitären Auslaufeinheit 1. Die sanitäre Auslaufeinheit 1 weist im Wesentlichen die gleichen Merkmale wie die sanitäre Auslaufeinheit 1 der Fig. 1 auf. Nachfolgend sind daher nur zur Fig. 1 unterschiedlichen Merkmale näher erläutert. Gleiche Merkmale sind in den Figuren mit den gleichen Bezugszeichen benannt.

In der gezeigten Ausführung bildet der Rohrabschnitt 9 zur Längsachse des Raums 5 einen stumpfen Winkel. Für andere Einbausituationen kann der Rohrabschnitt jedoch auch in einem anderen Winkel angeordnet sein.

Die sanitäre Auslaufeinheit 1 weist in diesem Beispiel einen kreisförmigen Rand 8 auf an dem sechs Halteelemente 11 gleichmäßig voneinander beabstandet angeordnet sind.

Ein Halteelement 11 weist ein Biegeelement 12 auf, das als Biegesteg ausgebildet ist. Dazu weist der Rand 8 eine bogenförmige Ausnehmung 27 auf. Etwa in der Mitte des Biegeelements 12 ist eine Haltenase 13 angeordnet, die radial nach außen über den Rand 8 hervorsteht. Im gezeigten Beispiel fluchtet die Haltenase 13 mit der inneren axialen Kante 28 des Rands 8. Die Haltenasen 13 weisen eine Schräge 29 auf, so dass die radiale Erstreckung zur inneren Kante 28 hin abnimmt. Die Haltenase 13 erstreckt sich in axialer Richtung etwa über die halbe Höhe des Rands 8. An dem der inneren Kante abgewandten axialen Ende der Haltenase 13 ist eine Haltekante 33 angeordnet.

In dem gezeigten Beispiel sind die sechs Biegeelemente 12 in Umfangsrichtung insgesamt länger als die Hälfte des Umfangs des Rands 8. Dabei sind insbesondere die einzelnen Biegeelemente 12 in Umfangsrichtung jeweils länger als die Stege 36 zwischen den Biegeelementen 12. Im Beispiel stehen die Stege 36 in axialer Richtung über die innere Kante 28 des Rands hinaus. Besonders vorteilhaft ist es dabei, wenn die Stege 36 und die innere Kante 28 die Schräge 29 der Haltenase 13 fortsetzen, so dass diese einen Teil einer Kegelmantelfläche bilden.

Die Fig. 13 zeigt eine Armatur 30 mit einer sanitären Auslaufeinheit gemäß der Fig. 11 in einer ersten Einführposition. Die Armatur 30 besitzt einen rohrartigen Auslauf 35 mit einer Einbauöffnung 21 zum Einsetzen einer sanitären Auslaufeinheit 1. Der Durchmesser der Einbauöffnung 21 entspricht dabei im Wesentlichen dem Durchmesser des Rands 8 der sanitären Auslaufeinheit. Statt der gezeigten Armatur 30 kann ein anderes Wasserabgabegerät 20 ähnlich den vorangehenden Figuren 1 bis 10, beispielsweise ein Möbelstück, insbesondere ein Sanitärmöbelstück, vorhanden sein.

Die Einbauöffnung 21 besitzt eine umlaufende Ausnehmung 32 in der Wandung 22, in die die Haltenasen 13 der sanitären Auslaufeinheit 1 eingreifen. Dementsprechend ist die Ausnehmung 32 in axialer Richtung abgeschrägt und besitzt zum offenen Ende hin eine Haltekante 34.

Anstelle der umlaufenden Ausnehmung 32 können auch einzelne Ausnehmungen vorhanden sein, wodurch die sanitäre Auslaufeinheit 1 nur in bestimmten Positionen einsetzbar ist. Insbesondere können die Haltenasen 13 in Umfangsrichtung verschiedene Abmessungen besitzen, um nur eine definierte Einbaulage zu erlauben, so dass eine falsche Montage verhindert werden kann. Auf diese Weise können eventuelle Beschädigungen, die durch die falsche Montage entstehen können, vermieden werden.

Der Wasseranschluss 3 der sanitären Auslaufeinheit 1 ist hier mit einem Schlauch 31 verbunden, der durch die Armatur 30 geführt ist. Die sanitäre Auslaufeinheit 1 wird zur Montage in der Armatur 30 schräg in die Einbauöffnung 21 eingeführt.

In Fig. 14 ist die sanitäre Auslaufeinheit 1 in einer zweiten Einbaulage gezeigt. Da die Haltenasen 13 über den Rand 8 hervorstehen, berühren die Haltenasen den Innenumfang der Einbauöffnung 21. Durch die Schräge der Haltenasen 13 wird beim Einführen der sanitären Auslaufeinheit 1 in die Einbauöffnung 21 eine radiale Kraft auf die Biegeelemente 12 ausgeübt, wodurch die Biegeelemente 12 radial nach innen ausgelenkt werden. Die Fig. 15 verdeutlicht diese zweite Einbaulage. Hier ist zu sehen, dass die Biegeelemente 12 soweit radial nach innen ausgelenkt werden, dass die Haltenasen 13 auf dem Umfang des Rands 8 liegen. Dadurch kann die sanitäre Auslaufeinheit 1 in die Einbauöffnung 21 eingeführt werden. Die Haltenasen 13 definieren auch hier eine Umfangskontur 18, die in entspannter Stellung der Biegeelemente 12 größer als eine Innenkontur der Einbauöffnung 21 ist.

Die Fig. 16 zeigt die Endlage der sanitären Auslaufeinheit. Die Haltenasen 13 greifen hier in die Ausnehmung 32 ein, wodurch die Biegeelemente 12 zumindest teilweise entspannt werden. Die Haltekante 33 der Haltenasen 13 greift in die Haltekante 34 der Ausnehmung 32 ein und verhindert somit ein Herausfallen der sanitären Auslaufeinheit 1 aus der Einbauöffnung 21.

Schließlich zeigt die Fig. 17 die fertige Armatur 30, bei der ein Strahlregler 23 in die sanitäre Auslaufeinheit 1 eingeschraubt ist.

### Bezugszeichenliste

- 1: sanitäre Auslaufeinheit
- 2: Grundkörper
- 3: Wasseranschluss
- 4: Wasseraustritt
- 5: Raum
- 6: Innengewinde
- 7: Frontplatte
- 8: Rand
- 9: Rohrabschnitt
- 10: Ecken
- 11: Halteelement
- 12: Biegeelemente
- 13: Haltenase
- 14: Verriegelungselement
- 15: Einführöffnung
- 16: Gleitfläche
- 17: Auflage
- 18: Umfangskontur
- 19: Bereiche
- 20: Wasserabgabegerät
- 21: Einbauöffnung
- 22: Wandung
- 23: Strahlregler
- 24: Fase
- 25: Nut
- 26: Rastnase
- 27: Ausnehmung in sanitärer Auslaufeinheit
- 28: innere Kante des Rands
- 29: Schräge
- 30: Armatur
- 31: Schlauch
- 32: Ausnehmung in Armatur
- 33: Haltekante der sanitären Auslaufeinheit
- 34: Haltekante der Armatur
- 35: Auslauf der Armatur
- 36: Steg

## Patentansprüche

1. Sanitäre Auslaufeinheit (1) zum Einsetzen in ein Wasserabgabegerät (20), insbesondere ein Möbelstück oder
eine Armatur (30), mit einem Wasseranschluss (3) und einem Wasseraustritt (4), wobei die sanitäre Auslaufeinheit (1) wenigstens ein Halteelement (11) aufweist, das zwischen einer Freigabeposition und
einer Halteposition wechselbar ist, wobei in der Freigabeposition ein Einsetzen in ein Wasserabgabegerät (20) ermöglicht ist und in der Halteposition die sanitäre Auslaufeinheit (1) eine größere Umfangskontur (18) aufweist als in der Freigabeposition, **dadurch gekennzeichnet, dass** die sanitäre Auslaufeinheit (1) ein Verriegelungselement (14) aufweist, das zum Bewegen oder Halten des Halteelements (11) zwischen einer ersten Position, in der das Halteelement (11) in seiner Freigabeposition ist, und
einer zweiten Position, in der das Halteelement (11) in seiner Halteposition ist, verschiebbar ist.

2. Sanitäre Auslaufeinheit (1) nach Anspruch 1, **dadurch gekennzeichnet, dass** das Halteelement (11) ein elastisches Biegeelement (12) aufweist.

3. Sanitäre Auslaufeinheit (1) nach Anspruch 1 oder 2,
**dadurch gekennzeichnet, dass** in der Halteposition eine Umfangskontur (18) der sanitären Auslaufeinheit (1) durch das Halteelement (11) vergrößert ist

4. Sanitäre Auslaufeinheit (1) nach einem der Ansprüche 1 bis 3, **dadurch gekennzeichnet, dass** das Halteelement (11) eine Haltenase (13) aufweist, die in der Halteposition eine Wandung (22) eines Wasserabgabegeräts (20) zumindest teilweise hintergreifen kann und/oder hintergreift.

5. Sanitäre Auslaufeinheit (1) nach einem der Ansprüche 1 bis 4, **dadurch gekennzeichnet, dass** das Bewegen des Verriegelungselements (14) durch Verbiegen erfolgt, und/oder wobei die Umfangskontur (18) das Verriegelungselement (14) zumindest in dessen Halteposition umläuft.

6. Sanitäre Auslaufeinheit (1) nach einem der Ansprüche 1 bis 5, **dadurch gekennzeichnet, dass** die sanitäre Auslaufeinheit (1), wenigstens ein Arretierungsmittel (25) aufweist, das in der Halteposition mit einem weiteren Arretierungsmittel zusammenwirkt, insbesondere wobei das weitere Arretierungsmittel (26) am Halteelement (11) und/oder einem Verriegelungselement (14) und/oder einer Gehäusewandung (22) angeordnet ist.

7. Sanitäre Auslaufeinheit (1) nach einem der Ansprüche 5 oder 6, **dadurch gekennzeichnet, dass** das Verriegelungselement (14) als Stift ausgebildet ist und/oder dass das Verriegelungselement (14) einen runden oder abgeflacht runden Querschnitt aufweist.

8. Sanitäre Auslaufeinheit (1) nach einem der Ansprüche 1 bis 7, **dadurch gekennzeichnet, dass** die sanitäre Auslaufeinheit (1) im Bereich des Halteelements (11) eine Einführöffnung (15) zum Einführen des Verriegelungselements (14) aufweist, wobei durch das Einführen des Verriegelungselements (14) das Halteelement (11) in die Halteposition bewegt wird und/oder bewegbar ist und/oder gehalten wird.

9. Sanitäre Auslaufeinheit (1) nach Anspruch 8, **dadurch gekennzeichnet, dass** das Verriegelungselement (14) aus der Einführöffnung (15) vollständig entnehmbar ist.

10. Sanitäre Auslaufeinheit (1) nach einem der Ansprüche 5 bis 9, **dadurch gekennzeichnet, dass** die sanitäre
Auslaufeinheit (1) und/oder das Halteelement (11) eine Gleitfläche (16) aufweist/aufweisen, an der das Verriegelungselement (14) beim Einführen in die Einführöffnung (15) zur Bewegung des Halteelements (11) abgestützt ist.

11. Sanitäre Auslaufeinheit (1) nach einem der Ansprüche 1 bis 10, **dadurch gekennzeichnet, dass** die sanitäre
Auslaufeinheit (1) an einer dem Halteelement (11) abgewandten Seite eine Auflage (17) aufweist, die eine Wandung (22) eines Wasserabgabegeräts (20) hintergreifen kann oder hintergreift.

12. Sanitäre Auslaufeinheit (1) nach einem der Ansprüche 2 oder 2 und 3 oder 2 und 4, **dadurch gekennzeichnet, dass** die sanitäre
Auslaufeinheit (1) einen Rand (8) aufweist, der die, insbesondere kreisförmige, Umfangskontur (18) definiert und dass das Biegeelement (12) zweiseitig gehaltenen ist.

13. Sanitäre Auslaufeinheit (1) nach Anspruch 12, **dadurch gekennzeichnet, dass** das Biegeelement (12) als Biegesteg ausgebildet ist.

14. Sanitäre Auslaufeinheit (1) nach Anspruch 12 oder 13,
**dadurch gekennzeichnet, dass** das Biegeelement (12) quer zu einer Einsetzrichtung der sanitären Auslaufeinheit (1) deformierbar ist.

15. Sanitäre Auslaufeinheit (1) nach einem der Ansprüche 12 bis 14, **dadurch gekennzeichnet, dass** das Biegeelement (12) durch eine bogenförmige Ausnehmung (27) in dem Rand (8) des sanitären Einsetzteils (1) gebildet ist.

16. Sanitäre Auslaufeinheit (1) nach einem der Ansprüche 2 und 12
bis 15, **dadurch gekennzeichnet, dass** die oder eine Haltenase (13) auf der radialen Außenfläche des Biegeelements (12) angeordnet ist, insbesondere wobei sich die Haltenase (13) in axialer Richtung etwa über die halbe Höhe des Rands (8) der sanitären Auslaufeinrichtung (1) erstreckt.

17. Sanitäre Auslaufeinheit (1) nach einem der Ansprüche 4 und 12
bis 16, **dadurch gekennzeichnet, dass** die Haltenase (13) radial nach außen über den Rand (8) der sanitären Auslaufeinheit (1) hervorsteht.

18. Sanitäre Auslaufeinheit (1) nach einem der Ansprüche 4 und 12
bis 17, **dadurch gekennzeichnet, dass** die Haltenase (13) eine Schräge (29) aufweist, so dass die radiale Erstreckung zu einer inneren Kante (28) der sanitären Auslaufeinheit (1) hin abnimmt, insbesondere wobei an dem der inneren Kante (28) abgewandten axialen Ende der Haltenase (13) eine Haltekante (33) angeordnet ist, die eine Haltekante (34) einer Armatur (30) hintergreifen kann.

19. Sanitäre Auslaufeinheit (1) nach einem der Ansprüche 17 oder 18,
**dadurch gekennzeichnet, dass** mehrere gleichartige Halteelemente (11) entlang des Rands (8), vorzugsweise gleichförmig, verteilt angeordnet sind.

20. Sanitäre Auslaufeinheit (1) nach Anspruch 19, **dadurch gekennzeichnet, dass** die Biegeelemente (12) in
Umfangsrichtung insgesamt länger als die Hälfte des Umfangs des Rands (8) sind, insbesondere wobei die Biegeelemente (12) in Umfangsrichtung jeweils länger sind als die Stege (36) zwischen den Biegeelementen.

21. Sanitäre Auslaufeinheit (1) nach einem der Ansprüche 1 bis 20, **dadurch gekennzeichnet, dass** der Wasseranschluss (3) als Steckanschluss ausgebildet ist und/oder dass im Wasseranschluss (3) ein Ventil angeordnet ist, vorzugsweise über einen Schlauch (31) mit einem Grundkörper (2), der das Halteelement (11) trägt, verbunden und/oder dass in dem Wasserauslass (4) ein Strahlregler (23) eingesetzt oder einsetzbar ist.

22. Sanitäre Auslaufeinheit (1) nach einem der Ansprüche 1 bis 21, **dadurch gekennzeichnet, dass** die sanitäre Auslaufeinheit (1) eine Aufnahme zum Einsetzen eines Strahlreglers (23), insbesondere ein Innengewinde (6) zum Einschrauben eines Strahlreglers (23), aufweist.

23. Verwendung einer sanitären Auslaufeinheit (1) nach einem der vorangehenden Ansprüche 4 bis 22, in einem Wasserabgabegerät (20; 30), wobei das Wasserabgabegerät (20) eine der Umfangskontur (18) der sanitären Auslaufeinheit (1) angepasste Einbauöffnung (21) aufweist und das Halteelement (11) in seiner Halteposition eine Wandung (22) des Wasserabgabegerät (20) hintergreift.

24. Wasserabgabegerät (20), insbesondere Möbelstück oder Armatur (30), mit einer sanitären Auslaufeinheit (1) nach einem der Ansprüche 1 bis 22.

## Claims

1. Sanitary outflow unit (1) for insertion into a water dispensing appliance (20), in particular an item of furniture or a fitting (30), having a water connection (3) and a water outlet (4), wherein the sanitary outflow unit (1) comprises at least one holding element (11) which can be switched between a release position and a holding position, wherein insertion into a water dispensing appliance (20) is enabled in the release position and the sanitary outflow unit (1) has a larger peripheral contour (18) in the holding position than in the release position, **characterized in that** the sanitary outflow unit (1) comprises a locking element (14), which can be displaced in order to move or hold the holding element (11) between a first position, in which the holding element (11) is in its release position, and a second position, in which the holding element (11) is in its holding position.

2. Sanitary outflow unit (1) according to Claim 1, **characterized in that** the holding element (11) comprises an elastic bending element (12).

3. Sanitary outflow unit (1) according to Claim 1 or 2, **characterized in that** a peripheral contour (18) of the sanitary outflow unit (1) is enlarged by the holding element (11) in the holding position.

4. Sanitary outflow unit (1) according to one of Claims 1 to 3, **characterized in that** the holding element (11) comprises a holding lug (13), which at least partially can engage behind and/or engages behind a wall (22) of a water dispensing appliance (20) in the holding position.

5. Sanitary outflow unit (1) according to one of Claims 1 to 4, **characterized in that** the movement of the locking element (14) is effected by bending, and/or wherein the peripheral contour (18) runs peripherally around the locking element (14) at least in its holding position.

6. Sanitary outflow unit (1) according to one of Claims 1 to 5, **characterized in that** the sanitary outflow unit (1) comprises at least one arresting means (25), which interacts with a further arresting means in the holding position, in particular wherein the further arresting means (26) is arranged on the holding element (11) and/or on a locking element (14) and/or on a housing wall (22).

7. Sanitary outflow unit (1) according to either of Claims 5 and 6, **characterized in that** the locking element (14) is in the form of a pin and/or **in that** the locking element (14) has a round or oval cross section.

8. Sanitary outflow unit (1) according to one of Claims 1 to 7, **characterized in that** in the region of the holding element (11) the sanitary outflow unit (1) has an introduction opening (15) for introducing the locking element (14), wherein the holding element (11) is moved into and/or can be moved into and/or is held in the holding position by introducing the locking element (14).

9. Sanitary outflow unit (1) according to Claim 8, **characterized in that** the locking element (14) can be removed completely from the introduction opening (15).

10. Sanitary outflow unit (1) according to one of Claims 5 to 9, **characterized in that** the sanitary outflow unit (1) and/or the holding element (11) have/has a sliding surface (16), on which the locking element (14) is supported when being introduced into the introduction opening (15) in order to move the holding element (11).

11. Sanitary outflow unit (1) according to one of Claims 1 to 10, **characterized in that** the sanitary outflow unit (1) has a support (17), which can engage behind or engages behind a wall (22) of a water dispensing appliance (20), on a side facing away from the holding element (11).

12. Sanitary outflow unit (1) according to one of Claims 2 or 2 and 3 or 2 and 4, **characterized in that** the sanitary outflow unit (1) has a border (8), which defines the in particular circular peripheral contour (18) and **in that** the bending element (12) is held on two sides.

13. Sanitary outflow unit (1) according to Claim 12, **characterized in that** the bending element (12) is in the form of a bending web.

14. Sanitary outflow unit (1) according to Claim 12 or 13, **characterized in that** the bending element (12) can be deformed transversely to a direction of insertion of the sanitary outflow unit (1).

15. Sanitary outflow unit (1) according to one of Claims 12 to 14, **characterized in that** the bending element (12) is formed by an arcuate recess (27) in the border (8) of the sanitary insert part (1).

16. Sanitary outflow unit (1) according to one of Claims 2 and 12 to 15, **characterized in that** the or a holding lug (13) is arranged on the radial outer surface of the bending element (12), in particular wherein the holding lug (13) extends in the axial direction approximately over half of the height of the border (8) of the sanitary outflow device (1).

17. Sanitary outflow unit (1) according to one of Claims 4 and 12 to 16, **characterized in that** the holding lug (13) projects beyond the border (8) of the sanitary outflow unit (1) radially outwards.

18. Sanitary outflow unit (1) according to one of Claims 4 and 12 to 17, **characterized in that** the holding lug (13) has a slope (29), with the result that the radial extent decreases towards an inner edge (28) of the sanitary outflow unit (1), in particular wherein a holding edge (33), which can engage behind a holding edge (34) of a fitting (30), is arranged on that axial end of the holding lug (13) that faces away from the inner edge (28) .

19. Sanitary outflow unit (1) according to either of Claims 17 and 18, **characterized in that** a plurality of similar holding elements (11) are distributed along the border (8), preferably homogeneously.

20. Sanitary outflow unit (1) according to Claim 19, **characterized in that** in the peripheral direction the bending elements (12) are longer overall than half of the periphery of the border (8), in particular wherein in the peripheral direction the bending elements (12) are each longer than the webs (36) between the bending elements.

21. Sanitary outflow unit (1) according to one of Claims 1 to 20, **characterized in that** the water connection (3) is in the form of a plug-in connection and/or **in that** a valve is arranged in the water connection (3), preferably connected via a hose (31) to a basic body (2) that bears the holding element (11), and/or **in that** a jet regulator (23) is inserted or can be inserted in the water outlet (4) .

22. Sanitary outflow unit (1) according to one of Claims 1 to 21, **characterized in that** the sanitary outflow unit (1) has a receptacle for inserting a jet regulator (23), in particular an internal thread (6) for screwing in a jet regulator (23).

23. Use of a sanitary outflow unit (1) according to one of the preceding Claims 4 to 22 in a water dispensing appliance (20; 30), wherein the water dispensing appliance (20) has an installation opening (21) matched to the peripheral contour (18) of the sanitary outflow unit (1) and the holding element (11) engages behind a wall (22) of the water dispensing appliance (20) in its holding position.

24. Water dispensing appliance (20), in particular item of furniture or fitting (30), having a sanitary outflow unit (1) according to one of Claims 1 to 22.

## Revendications

1. Unité d'écoulement sanitaire (1) à insérer dans un dispositif d'évacuation d'eau (20), en particulier une pièce de meuble ou un robinet (30), avec un raccord d'eau (3) et une évacuation d'eau (4), laquelle unité d'écoulement sanitaire (1) comporte au moins un élément de retenue (11) qui peut alterner entre une position de libération et une position de retenue, une insertion dans un dispositif d'évacuation d'eau (20) étant possible dans la position de libération et l'unité d'écoulement sanitaire (1) présentant un plus grand contour périphérique (18) en position de retenue qu'en position de libération, **caractérisée en ce que** cette unité d'écoulement sanitaire (1) comporte un élément de verrouillage (14) qui, pour déplacer ou pour retenir l'élément de retenue (11), peut coulisser entre une première position dans laquelle l'élément de retenue (11) est dans sa position de libération et une deuxième position dans laquelle l'élément de retenue (11) est dans sa position de retenue.

2. Unité d'écoulement sanitaire (1) selon la revendication 1, **caractérisée en ce que** l'élément de retenue (11) comporte un élément de flexion élastique (12).

3. Unité d'écoulement sanitaire (1) selon la revendication 1 ou 2, **caractérisée en ce que**, dans la position de retenue, un contour périphérique (18) de l'unité d'écoulement sanitaire (1) est agrandi par l'élément de retenue (11).

4. Unité d'écoulement sanitaire (1) selon une des revendications 1 à 3, **caractérisée en ce que** l'élément de retenue (11) comporte un talon de retenue (13) qui, en position de retenue, peut agripper par derrière et/ou agrippe par derrière au moins partiellement une paroi (22) d'un dispositif d'évacuation d'eau (20).

5. Unité d'écoulement sanitaire (1) selon une des revendications 1 à 4, **caractérisée en ce que** le déplacement de l'élément de verrouillage (14) se fait par flexion et/ou le contour périphérique (18) entoure l'élément de verrouillage (14) au moins dans sa position de retenue.

6. Unité d'écoulement sanitaire (1) selon une des revendications 1 à 5, **caractérisée en ce que** cette unité d'écoulement sanitaire (1) comporte au moins un moyen de blocage (25) qui interagit avec un autre moyen de blocage en position de retenue, en particulier l'autre moyen de blocage (26) étant disposé sur l'élément de retenue (11) et/ou un élément de verrouillage (14) et/ou une paroi de boîtier (22).

7. Unité d'écoulement sanitaire (1) selon une des revendications 5 ou 6, **caractérisée en ce que** l'élément de verrouillage (14) est configuré comme une tige et/ou que l'élément de verrouillage (14) présente une section transversale ronde ou ronde aplatie.

8. Unité d'écoulement sanitaire (1) selon une des revendications 1 à 7, **caractérisée en ce que** cette unité d'écoulement sanitaire (1) comporte dans la région de l'élément de retenue (11) un orifice d'insertion (15) pour l'insertion de l'élément de verrouillage (14), l'élément de retenue (11) étant mis et/ou pouvant être mis et/ou étant maintenu en position de retenue par l'insertion de l'élément de verrouillage (14).

9. Unité d'écoulement sanitaire (1) selon la revendication 6, **caractérisée en ce que** l'élément de verrouillage (14) peut être entièrement retiré de l'orifice d'insertion (15).

10. Unité d'écoulement sanitaire (1) selon une des revendications 5 à 9, **caractérisée en ce que** cette unité d'écoulement sanitaire (1) et/ou l'élément de retenue (11) présente/présentent une surface de glissement (16) sur laquelle l'élément de verrouillage (14) s'appuie lors de l'insertion dans l'orifice d'insertion (15) pour permettre le déplacement de l'élément de retenue (11).

11. Unité d'écoulement sanitaire (1) selon une des revendications 1 à 10, **caractérisée en ce que** cette unité d'écoulement sanitaire (1) présente sur un côté opposé à l'élément de retenue (11) un support (17) qui peut agripper par derrière ou agrippe par derrière une paroi (22) d'un dispositif d'évacuation d'eau (20).

12. Unité d'écoulement sanitaire (1) selon une des revendications 2 ou 2 et 3 ou 2 et 4, **caractérisée en ce que** cette unité d'écoulement sanitaire (1) comporte une bordure (8) qui définit le contour périphérique (18) en particulier circulaire et que l'élément de flexion (12) est maintenu des deux côtés.

13. Unité d'écoulement sanitaire (1) selon la revendication 12, **caractérisée en ce que** l'élément de flexion (12) est configuré comme une barrette de flexion.

14. Unité d'écoulement sanitaire (1) selon la revendication 12 ou 13, **caractérisée en ce que** l'élément de flexion (12) est déformable transversalement à une direction d'insertion de cette unité d'écoulement sanitaire (1).

15. Unité d'écoulement sanitaire (1) selon une des revendications 12 à 14, **caractérisée en ce que** l'élément de flexion (12) est formé par une découpe courbe dans la bordure (8) de cette unité d'écoulement sanitaire (1).

16. Unité d'écoulement sanitaire (1) selon une des revendications 2 et 12 à 15, **caractérisée en ce que** le ou un talon de retenue (13) est disposé sur la surface extérieure radiale de l'élément de flexion (12), en particulier le talon de retenue (13) s'étendant en direction radiale sensiblement au-delà de la moitié de la hauteur de la bordure (8) de cette unité d'écoulement sanitaire (1).

17. Unité d'écoulement sanitaire (1) selon une des revendications 4 et 12 à 16, **caractérisée en ce que** le talon de retenue (13) fait saillie radialement vers l'extérieur au-delà de la bordure (8) de cette unité d'écoulement sanitaire (1).

18. Unité d'écoulement sanitaire (1) selon une des revendications 4 et 12 à 17, **caractérisée en ce que** le talon de retenue (13) présente une inclinaison (29), de sorte que l'extension radiale diminue jusqu'à un bord intérieur (28) de cette unité d'écoulement sanitaire (1), en particulier un bord de retenue (33) qui peut agripper par derrière un bord de retenue (34) d'un robinet (30) étant disposé à l'extrémité axiale du talon de retenue (13) opposée au bord intérieur (28).

19. Unité d'écoulement sanitaire (1) selon une des revendications 17 ou 18, **caractérisée en ce que** plusieurs éléments de retenue (11) similaires sont répartis, de préférence régulièrement, le long de la bordure (8).

20. Unité d'écoulement sanitaire (1) selon la revendication 19, **caractérisée en ce que** la longueur de l'ensemble des éléments de flexion (12) dans la direction périphérique est supérieure à la moitié de la périphérie de la bordure (8), en particulier les éléments de flexion (12) étant plus longs dans la direction périphérique que les barrettes (36) entre les éléments de flexion.

21. Unité d'écoulement sanitaire (1) selon une des revendications 1 à 20, **caractérisée en ce que** le raccord d'eau (3) est configuré comme un raccord enfichable et/ou qu'une vanne, de préférence reliée par un tuyau (31) avec un corps de base (2) qui porte l'élément de retenue (11), est agencée dans le raccord d'eau (3) et/ou qu'un régulateur de jet (23) est inséré ou peut être inséré dans l'évacuation d'eau (4).

22. Unité d'écoulement sanitaire (1) selon une des revendications 1 à 21, **caractérisée en ce que** cette unité d'écoulement sanitaire (1) comporte un logement pour insérer un régulateur de jet (23), en particulier un filetage intérieur (6) pour visser un régulateur de jet (23).

23. Utilisation d'une unité d'écoulement sanitaire (1) selon une des revendications 4 à 22, dans un dispositif d'évacuation d'eau (20 ; 30), dans laquelle le dispositif d'évacuation d'eau (20) comporte un orifice d'insertion (21) adapté au contour périphérique (18) de l'unité d'écoulement sanitaire (1) et l'élément de retenue (11) agrippe par derrière dans sa position de retenue une paroi du dispositif d'évacuation d'eau (20).

24. Dispositif d'évacuation d'eau (20), en particulier pièce de meuble ou robinet (30), avec une unité d'écoulement sanitaire (1) selon une des revendications (1) à 22.
